# FASCICULE DE BREVET EUROPEEN

(11) **EP 2 256 322 B1**
(45) Date de publication et mention de la délivrance du brevet: **29.04.2020**
(21) Numéro de dépôt: 10305490.4
(22) Date de dépôt: 10.05.2010
(51) Int. Cl.: F02D 35/02, F02D 41/14, F02D 41/40, F02D 41/18, F02D 41/00

(54) **INFLUENCE DE LA RÉGULATION DES NOX SUR LE CONTRÔLE DU BRUIT MOTEUR DANS UN MOTEUR À COMBUSTION INTERNE**
EINFLUSS DER NOX REGELUNG AUF DIE MOTORGERÄUSCHREGELUNG IN EINER BRENNKRAFTMASCHINE
EFFECT OF THE NOX CONTROL ON THE COMBUSTION NOISE CONTROL IN AN INTERNAL COMBUSTION ENGINE

(30) Priorité: 11.05.2009 FR 0953079
(43) Date de publication de la demande: 01.12.2010
(73) Titulaire: Renault S.A.S., 92100 Boulogne-Billancourt (FR)
(72) Inventeur: Emery, Pascal, 91120 Palaiseau (FR); Recouvreur, Philippe, 92100 Montrouge (FR); Tigrine, Olivier, 91820 Boutigny sur Essonne (FR)
(74) Mandataire: Rougemont, Bernard

(56) Documents cités:
- EP-A1- 1 496 237
- WO-A1-02/18762
- WO-A1-2008/131788
- DE-A1-102006 015 503
- FR-A1- 2 907 852
- US-B1- 6 425 372

## Description

L'invention concerne la commande de la combustion dans un moteur à combustion interne et en particulier dans un moteur de véhicule automobile.

Les normes de pollution actuelles imposent aux constructeurs de véhicules automobiles d'améliorer leurs moteurs. Afin de passer les contrôles antipollution à moindres frais, les constructeurs sont obligés de contrôler le plus précisément possible la combustion de leurs moteurs. Un contrôle de la combustion est prépondérant sur les émissions polluantes des moteurs.

La complexité accrue des systèmes de contrôle de la combustion est aussi une conséquence de ces nouvelles normes de pollution.

On peut citer par exemple la demande de brevet français FR0609337, déposée au nom de la demanderesse, dans laquelle on utilise une architecture en boucle fermée basée sur la mesure de la pression dans la chambre de combustion pour contrôler le bruit de combustion. Mais ce système n'est pas assez précis pour contrôler la combustion dans le moteur.

La demande internationale WO2005/028833 divulgue un procédé pour ajuster la quantité d'oxygène, la pression de suralimentation et l'injection de carburant à partir d'une mesure de la pression de suralimentation dans le collecteur d'admission et d'une mesure par sonde à oxygène de la quantité d'oxygène admise en amont d'un compresseur. Mais ce procédé ne tient pas compte de la dispersion des différents actionneurs utilisés, comme par exemple les injecteurs de carburant et le compresseur.

Le brevet US 6 425 372 B1 décrit un système de contrôle du taux d'oxydes d'azote émis par un moteur à combustion interne.

La demande de brevet FR 2 907 852 A1 décrit un système de contrôle du bruit de combustion d'un moteur à combustion interne.

Un des buts de l'invention est de fournir un moyen simple et plus précis pour commander la combustion dans un moteur à combustion interne.

Selon l'invention, il est proposé un système de commande de la combustion dans un moteur à combustion interne de véhicule automobile.

Ce système comprend un premier actionneur apte à contrôler un taux d'oxydes d'azote émis par le moteur, un deuxième actionneur apte à contrôler un bruit de combustion du moteur, un premier moyen de régulation apte à piloter le premier actionneur pour réguler en boucle fermée le taux d'oxydes d'azote émis par le moteur et un deuxième moyen de régulation apte à piloter le deuxième actionneur pour réguler en boucle fermée le bruit de combustion du moteur.

On fournit ainsi un moyen pour commander la combustion dans un moteur à combustion interne qui tienne compte du taux d'oxydes d'azote et du bruit de combustion émis lors de la combustion.

En outre ce moyen améliore la précision des systèmes de commande actuels de la combustion.

Selon l'invention, le moteur comprend au moins un cylindre, un piston mobile entraîné par l'intermédiaire d'un vilebrequin, et le système comprend des moyens pour mesurer les variations temporelles de l'angle du vilebrequin et de la pression interne dudit cylindre et des moyens d'estimation aptes à estimer respectivement un taux d'oxydes d'azote émis par le moteur et un bruit de combustion du moteur à partir desdites mesures, le premier moyen de régulation étant apte à piloter le premier actionneur à partir d'une différence entre une première consigne et ladite estimation du taux d'oxydes d'azote, et le deuxième moyen de régulation étant apte à piloter le deuxième actionneur à partir d'une différence entre une deuxième consigne et ladite estimation du bruit de combustion.

Ainsi, on fournit un moyen d'estimation qui s'affranchit des multiples cartographies utilisées lors des phases de mise au point des moteurs.

Selon l'invention, le deuxième moyen de régulation comprend un moyen de multiplication pour multiplier ladite différence, entre la deuxième consigne et l'estimation du bruit de combustion, avec la première différence élaborée par le premier moyen de régulation.

On peut également coupler les moyens de régulation entre eux lorsque ceux-ci ont des vitesses de régulation différentes. En effet, on peut relier les moyens de régulation pour que le moyen le plus lent puisse arrêter le moyen le plus rapide. On économise ainsi les temps de calcul et on permet d'atteindre un équilibre stable pour commander efficacement la combustion.

Selon l'invention, il est proposé un procédé de commande de la combustion dans un moteur à combustion interne de véhicule automobile.

Ce procédé comprend une première régulation en boucle fermée d'un taux d'oxydes d'azote émis par le moteur et une deuxième régulation en boucle fermée d'un bruit de combustion du moteur.

Selon l'invention, le moteur comprend au moins un cylindre et un piston mobile entraîné par l'intermédiaire d'un vilebrequin, et le procédé comprend une mesure des variations temporelles de l'angle du vilebrequin et de la pression interne du cylindre, une première et deuxième estimations respectivement d'un taux d'oxydes d'azote émis par le moteur et d'un bruit de combustion du moteur, et lors de la première régulation, on régule le taux d'oxydes d'azote émis par le moteur à partir d'une différence entre une première consigne et ladite première estimation du taux d'oxydes d'azote, et lors de la deuxième régulation, on régule le bruit de combustion du moteur à partir d'une différence entre une deuxième consigne et ladite deuxième estimation du bruit de combustion.

Selon l'invention, on régule le bruit de combustion du moteur à partir de ladite différence entre la première consigne et la première estimation du taux d'oxydes d'azote.

D'autres buts, caractéristiques et avantages de l'invention apparaîtront à la lecture de la description suivante, donnée uniquement à titre d'exemple non limitatif, et faite en référence aux dessins annexés, sur lesquels :
- la figure 1 illustre un mode de réalisation d'un système de commande de la combustion dans un moteur à combustion interne ;
- la figure 2 est une vue schématique d'un mode de réalisation d'un système de commande de la combustion dans un moteur à combustion interne ; et
- la figure 3 illustre un mode de réalisation d'un moyen d'estimation d'un paramètre de sortie du moteur.

La figure 1, illustre, de manière très schématique, un système de commande de la combustion 1 dans un moteur à combustion interne 2.

Le système de commande de la combustion 1 comprend une unité de contrôle électronique 3 (UCE), des capteurs 4,5 pour mesurer respectivement les variations temporelles de l'angle du vilebrequin et de la pression interne du cylindre et deux actionneurs 6,7 pilotés par l'UCE 3.

Le moteur à combustion interne 2 comprend un cylindre 8 dans lequel se déplace un piston 9 par l'intermédiaire d'une bielle 10 reliant le piston 9 à un vilebrequin 11. Une chambre de combustion 12 est délimitée par ledit cylindre 8, ledit piston 9 et une culasse 13. La culasse 13 est munie d'au moins deux soupapes 14, 15 qui permettent de relier la chambre de combustion 12 avec respectivement un collecteur d'admission 16, pour de l'air éventuellement mélangé avec une partie des gaz d'échappement, et un collecteur d'échappement des gaz 17. Le moteur 2 comprend également un circuit de recirculation partielle des gaz d'échappement 18 piqué entre le collecteur d'échappement des gaz 17 et le collecteur d'admission 16.

Le capteur 4 permet de mesurer à tout instant l'angle du vilebrequin *θ*, le capteur 5 permet de mesurer la pression interne du cylindre *P_{cyl}* qui correspond à la pression à l'intérieur de la chambre de combustion 12.

Ces capteurs 4,5 émettent chacun un signal de mesure temporel, transmis respectivement par les connexions 19 et 20, en direction de l'UCE 3.

L'UCE 3 comprend des moyens de régulation, détaillés ci-après dans la figure 2, qui sont aptes à élaborer chacun une commande Cmde1,Cmde2, respectivement pour piloter les actionneurs 6,7. Par ailleurs, les moyens de régulations peuvent être inclus sous une forme logicielle ou sous une forme de circuits logiques embarqués dans l'UCE 3.

Cette UCE 3 émet ces commandes Cmde1, Cmde2, transmises respectivement par les connexions 21 et 22, en direction des actionneurs 6,7.

L'actionneur 6 permet de contrôler le taux d'oxydes d'azote émis par le moteur 2. Cet actionneur 6 peut être une vanne EGR (Exhaust Gaz Recirculation en langue anglaise) montée dans le circuit de recirculation partielle des gaz d'échappement 18. En variante, l'actionneur 6 peut être un volet d'air monté sur le collecteur d'admission 16, ou tout autre moyen de contrôle du débit des gaz admis dans le moteur 2. En effet, un contrôle du débit des gaz admis dans le moteur 2 modifie directement le taux d'oxydes d'azote émis par le moteur 2 après la combustion.

L'actionneur 7 permet de contrôler une injection de carburant dans le moteur 2. Cet actionneur 7 peut être un injecteur de carburant situé en partie dans la chambre de combustion 12 pour un moteur de type diesel. Pour un moteur de type essence, cet injecteur de carburant peut être situé en dehors et en amont de cette chambre de combustion 12. En effet, un contrôle de l'injection de carburant dans le moteur modifie directement le bruit de combustion du moteur lors de la combustion.

Le bruit de combustion est une émission sonore générée par la flamme qui brûle le mélange gaz-carburant dans la chambre de combustion 12. Ce bruit de combustion entraîne une nuisance sonore et il est considéré comme une émission polluante du moteur 2.

La figure 2 représente schématiquement un mode de réalisation d'un système de commande de la combustion 1 du moteur à combustion interne 2. On a également reporté sur cette figure 2 certains éléments décrits à la figure 1.

Le système de commande de la combustion 1 comprend au moins deux moyens de régulation 30,31 pour réguler respectivement un taux d'oxydes d'azote émis lors de la combustion et un bruit de combustion du moteur.

Le premier moyen de régulation du taux d'oxydes d'azote 30 est apte à commander l'actionneur 6 pour modifier la quantité de gaz admis dans le moteur 2 afin de limiter les émissions polluantes d'oxydes d'azote du moteur 2.

Le deuxième moyen de régulation 31 pour réguler le bruit de combustion commande l'actionneur 7 pour modifier la quantité de carburant injecté dans le moteur afin de limiter le bruit de combustion du moteur 2. Ce deuxième moyen de régulation 31 permet d'obtenir une commande de la combustion plus précise qu'avec le seul moyen de régulation du taux d'oxydes d'azote 30. En outre, ce deuxième moyen de régulation 31 permet de limiter encore mieux les émissions polluantes du moteur 2.

De préférence, ces moyens de régulation régulent les émissions polluantes du moteur 2, les oxydes d'azote et le bruit de combustion, en boucle fermée. On entend par « moyen de régulation en boucle fermée », un moyen de régulation qui régule une variable d'un système en commandant un actionneur de contrôle de ladite variable à partir d'une consigne de régulation et d'une information mesurée, ou estimée, en temps réel, de l'état de la variable à réguler.

Le système de commande de la combustion 1 comprend également un moyen d'estimation 32 pour estimer le taux d'oxydes d'azotes émis par le moteur 2 et un moyen 33 pour élaborer au moins une consigne de régulation. Le moyen de régulation du taux d'oxydes d'azote 30 comprend un moyen de sommation 34 et un correcteur 35.

Le moyen 33 d'élaboration de consignes de régulation peut fournir lesdites consignes à partir de cartographies préalablement établies lors des phases de mise au point du moteur 2, par des modèles physiques ou par un calculateur embarqué dans l'UCE 3. En outre ce moyen 33 d'élaboration de consignes est apte à élaborer des consignes maxima à ne pas dépasser. Le moyen d'élaboration 33 émet une consigne de taux d'oxydes d'azote Cons_NOx, transmise par une connexion 33a en direction du moyen de sommation 34 du moyen de régulation du taux d'oxydes d'azote 30.

Le moyen de sommation 34 est apte à calculer une différence dl entre la consigne de taux d'oxydes d'azote Cons_NOx et une estimation NOxₑ fournie par le moyen d'estimation 32 et transmise par une connexion 36. Puis, cette différence dl est transmise, par une connexion 37, vers le correcteur 35, qui peut être, par exemple, un correcteur proportionnel intégral PI connu de l'homme du métier. Le correcteur 35 élabore ensuite la commande Cmde1 vers l'actionneur 6 résultant de la différence dl reçue.

Le moyen d'estimation 32 estime le taux d'oxydes d'azote NOxₑ à partir des mesures de la pression interne du cylindre *P_{cyl}* et de la mesure de l'angle du vilebrequin *θ* et sera décrit à la figure 3.

Le système de commande de la combustion 1 comprend également un deuxième moyen d'estimation 40 pour estimer le bruit de combustion Brₑ émis par le moteur 2. Le deuxième moyen de régulation du bruit de combustion 31 comprend un moyen de sommation 41 et un correcteur 42.

Le moyen 33 d'élaboration de consignes de régulation peut également fournir une consigne de bruit de combustion Cons_Br, transmise par une connexion 43 en direction du moyen de sommation 41 du deuxième moyen de régulation du bruit de combustion 31.

Le moyen de sommation 41 est apte à calculer une différence d2 entre la consigne de bruit de combustion Cons_Br et l'estimation Brₑ fournie par le deuxième moyen d'estimation 40 et transmise par une connexion 44. Puis, cette différence d2 est transmise, par une connexion 45, vers le correcteur 42, qui peut être également, par exemple, un correcteur proportionnel intégral PI connu de l'homme du métier. Le correcteur 42 élabore ensuite la commande Cmde2 vers l'actionneur 7 résultant de la différence d2 reçue.

Le deuxième moyen d'estimation 40 estime le bruit de combustion Brₑ à partir des mesures de la pression interne du cylindre *P_{cyl}* et de la mesure de l'angle du vilebrequin *θ* et sera décrit à la figure 3.

Ces deux moyens de régulation 30,31 permettent de moduler la combustion en augmentant progressivement, de manière maîtrisée, les émissions polluantes d'oxydes d'azote et de bruit de combustion afin de commander la combustion dans le moteur 2. Si l'estimation du taux d'oxydes d'azote NOxₑ est inférieure à la consigne Cons_NOx, le premier moyen de régulation 30 augmente le débit d'air admis dans le moteur, soit en fermant la vanne EGR pour diminuer les gaz partiels d'échappement admis, soit en ouvrant le volet d'air situé sur le collecteur d'admission 16 pour augmenter le débit d'air frais admis. Dans le cas contraire, si l'estimation du taux d'oxydes d'azote NOxₑ est supérieure à la consigne Cons_NOx, le premier moyen de régulation 30 diminue le débit d'air admis dans le moteur, soit en ouvrant la vanne EGR pour augmenter les gaz partiels d'échappement admis, soit en fermant le volet d'air situé sur le collecteur d'admission 16 pour diminuer le débit d'air frais admis.

Si l'estimation du bruit de combustion Brₑ est inférieure à la consigne Cons_Br, le deuxième moyen de régulation 31 avance la quantité de carburant injecté dans le moteur. Dans le cas contraire, si l'estimation du bruit de combustion Brₑ est supérieure à la consigne Cons_Br,le deuxième moyen de régulation 31 retarde la quantité de carburant injecté dans le moteur.

On notera que la régulation du bruit de combustion est plus rapide que celle du taux d'oxydes d'azote. En effet, le deuxième moyen de régulation 31 corrige l'injection de carburant alors que le premier moyen de régulation 30 corrige le débit des gaz admis, ce dernier présente une inertie supplémentaire due à l'écoulement des gaz entre l'actionneur de contrôle du taux d'oxydes d'azote et la chambre de combustion 12 du moteur 2. Par ailleurs, les corrections d'injection de carburant sont réalisées entre deux cycles thermodynamiques de combustion de manière plus rapide qu'une correction de débit de gaz. D'une manière générale, la consigne de bruit de combustion Cons_Br est atteinte avant celle du taux d'oxydes d'azote. Dans ce cas, le deuxième moyen de régulation 31 régule le bruit de combustion, sur la consigne Cons_Br, tandis que le premier moyen de régulation 30 régule progressivement, de manière maîtrisée, le taux d'oxydes d'azote pour que ce dernier atteigne la consigne Cons_NOx.

Selon l'invention, la différence dl, entre la consigne de taux d'oxydes d'azote Cons_NOx et l'estimation du taux d'oxydes d'azote NOxₑ, peut être émise, par une connexion 50, en direction d'un moyen de multiplication 51 compris dans le deuxième moyen de régulation du bruit de combustion 31. Ce moyen de multiplication 51 reçoit également la différence d2 entre la consigne de bruit de combustion Cons Br et l'estimation du bruit de combustion Brₑ. Le moyen de multiplication 51 est apte à multiplier entre elles les deux différences dl,d2 et transmettre le résultat, par la connexion 45, en direction du correcteur 42 du deuxième moyen de régulation 31. Cette variante permet d'obtenir une commande maîtrisée de la combustion même dans le cas où la consigne Cons_NOx est atteinte avant la consigne Cons_Br. Lorsque la consigne Cons_NOx est atteinte, la différence dl est nulle, et le résultat de la multiplication des deux différences dl,d2 est également nulle. Dans ce cas, une commande nulle transmise au correcteur 42 du deuxième moyen de régulation 31 a pour effet d'arrêter la régulation du bruit de combustion, le bruit de combustion est alors stabilisé proche de la consigne Cons_Br.

La figure 3 illustre un mode de réalisation d'un moyen d'estimation 60 d'un paramètre de sortie PSe du moteur 2. On a également reporté sur cette figure 3 certains éléments décrits aux figures 1 et 2.

Le système de commande de la combustion 1 peut comprendre, en outre, d'autres moyens de mesure 27 à 29 de variables d'état du moteur 2 afin de préciser l'estimation du paramètre de sortie du moteur PSe.

Les paramètres de sortie du moteur peuvent être choisis parmi les émissions polluantes comme les oxydes d'azote ou le dioxyde de carbone, le bruit de combustion, la consommation en carburant, le couple du moteur et d'une manière générale tous les paramètres qui représentent un état émis directement ou indirectement par la combustion dans le moteur 2.

Le système de commande de la combustion 1 peut comprendre, le moyen de mesure 27 pour mesurer une quantité d'oxygène admise dans le moteur 2, le moyen de mesure 28 pour mesurer un débit de carburant admis dans le moteur 2 et le moyen de mesure 29 pour mesurer un débit d'air frais admis dans le moteur 2. Le moyen de mesure 27 de la quantité d'oxygène admise dans le moteur 2 peut être une sonde à oxygène située dans collecteur d'admission 16 ou dans le collecteur d'échappement des gaz 17. La mesure du débit de carburant admis dans le moteur 2 peut être une consigne de carburant envoyée à l'injecteur 7. Le moyen de mesure 29 du débit d'air frais admis dans le moteur 2 peut être un débitmètre d'air situé sur le collecteur d'admission 16, de préférence en amont de la récupération d'une partie des gaz d'échappement. Ces moyens de mesure 27 à 29 émettent chacun un signal de mesure temporel, transmis respectivement par des connexions 61 à 63, en direction d'un moyen de calcul 23.

Le système d'estimation 60 comprend le moyen de calcul 23 et un module d'estimation 24. Le moyen de calcul 23 et le module d'estimation 24 peuvent être inclus sous une forme logicielle ou sous une forme de circuits logiques embarqués dans l'UCE 3.

Le moyen de calcul 23 permet de calculer un certain nombre de paramètres de combustion Xi à partir des signaux temporels d'entrée *θ*, *P_{cyl}.* En outre, ce moyen de calcul 23 peut également calculer lesdits paramètres de combustion Xi à partir des signaux temporels supplémentaires provenant des moyens de mesure 27 à 29.

Les paramètres de combustion Xi peuvent être choisis parmi l'instant de début de combustion, la durée de la combustion, la pression interne du cylindre maximale, l'angle du vilebrequin pour lequel la pression est maximale dans le cylindre, l'angle du vilebrequin pour lequel une fraction donnée du combustible a été brûlée, la température des gaz à l'échappement, la pression des gaz à l'échappement. D'autres paramètres peuvent être envisagés dans la mesure où ils sont en relation directe ou indirecte avec la phase de combustion dans le cylindre.

De préférence, les paramètres de combustion Xi sont choisis comme étant uniquement des valeurs caractéristiques de la pression interne du cylindre, tels que des pressions internes du cylindre caractéristiques de la combustion P_{cyl}i, des variations de pression interne du cylindre ∇P_{cyl}i et des temps de cycle du moteur t_{cycle}i.

Les pressions internes du cylindre caractéristiques de la combustion P_{cyl}i peuvent être, par exemple, la pression interne du cylindre maximum P_{cyl}max, la pression interne du cylindre à l'instant de début de combustion, la pression interne du cylindre pour un angle du vilebrequin caractéristique de la combustion (c'est-à-dire un angle pour lequel une fraction donnée du combustible a été brûlée), la pression interne du cylindre lorsque l'angle du vilebrequin est égal à 80° après le point mort haut du piston.

On note que les angles du vilebrequin caractéristiques de la combustion sont bien connus de l'homme du métier et sont généralement calculés en fonction du dégagement d'énergie apparent dans le cylindre.

Les variations de pression interne du cylindre VP_{cyl}i peuvent être, par exemple, le gradient maximum de la pression interne du cylindre (∇P_{cyl})ₘₐₓ, le gradient minimum de la pression interne du cylindre (∇P_{cyl})ₘᵢₙ, le gradient maximum de la pression interne du cylindre entre la première injection pilotée et l'injection au début de la combustion.

Les temps de cycle du moteur t_{cycle}i peuvent être, par exemple, le temps écoulé entre CA05 et CA50, ou le temps écoulé entre CA05 et CA90, ou le temps écoulé entre CA05 et le temps où la pression interne du cylindre maximum est atteinte, ou le temps au cours duquel la pression interne du cylindre est supérieure à un seuil, ou encore le temps au cours duquel la pression interne du cylindre est égale à la valeur maximum du rapport $\frac{{P}_{cyl}}{∇ {P}_{cyl}}$ avec ∇P_{cyl} représentant le gradient de la pression interne du cylindre et P_{cyl} représentant la pression interne du cylindre.

On note que les références CAx correspondent aux angles du vilebrequin où x% du carburant a été brûlé.

Le moyen de calcul 23 est apte à échantillonner les mesures de la pression interne du cylindre *P_{cyl}* en fonction des mesures de l'angle du vilebrequin *θ*. De préférence, le pas d'échantillonnage de la pression interne du cylindre *P_{cyl}* est supérieur ou égal à 0,5 degrés de l'angle du vilebrequin *θ*. Puis, pour chaque cycle de la combustion, le moyen de calcul 23 sauvegarde en mémoire les valeurs échantillonnées de la pression interne du cylindre *P_{cyl}.*

A partir de ces valeurs échantillonnées, le moyen de calcul 23 calcule les paramètres de combustion Xi, décrits ci-dessus, et les transmet, par des connexions 64, en direction du module d'estimation 24.

Ce module d'estimation 24 permet d'estimer un paramètre de sortie PSe du moteur, par exemple un taux d'oxydes d'azote NOxₑ, à partir desdits paramètres de combustion Xi calculés. En outre, il émet le résultat estimé PSe par une connexion 65.

Le module d'estimation 24 peut utiliser plusieurs modèles pour estimer le paramètre de sortie PSe du moteur. De préférence, les modèles sont aptes à estimer le paramètre de sortie PSe du moteur à partir d'une somme pondérée desdits paramètres de combustion Xi.

Selon un premier mode de réalisation, le module d'estimation 24 comprend un premier modèle apte à calculer le paramètre de sortie PSe selon l'équation (1) suivante : $PSe = {\sum }_{i = 1}^{N} {α}_{i} ⋅ Xi$
- N : nombre de paramètres de combustion Xi calculés par le moyen de calcul 23 ;
- αᵢ : constante de pondération qui varie selon le paramètre de combustion Xi ; et
- i : indexe d'identification du paramètre de combustion.

Selon un deuxième mode de réalisation, le module d'estimation 24 comprend un deuxième modèle apte à calculer le paramètre de sortie PSe selon l'équation (2) suivante : $PSe = exp \left({\sum }_{i = 1}^{N} {α}_{i} ⋅ Xi\right)$
- exp : fonction mathématique exponentielle.

Selon un troisième mode de réalisation, le module d'estimation 24 comprend un troisième modèle apte à calculer le paramètre de sortie PSe selon l'équation (3) suivante : $PSe = ω ⋅ exp \left({\sum }_{i = 1}^{N} {α}_{i} ⋅ Xi\right)$
- ω : vitesse angulaire du moteur 2 obtenue à partir des mesures de l'angle du vilebrequin *θ*.

Par ailleurs, ce module d'estimation 24 utilise des modèles dont les constantes de pondération αᵢ ont été déterminées par des tests préalables.

Dans une autre variante, le module d'estimation 24 peut fournir une estimation d'émissions polluantes à partir d'une cartographie des émissions polluantes établie en fonction de la pression interne du cylindre *P_{cyl}* et de l'angle du vilebrequin *θ*.

Le moyen d'estimation 60 tel que décrit à la figure 3 peut donc être utilisé pour estimer le taux d'oxydes d'azote NOxₑ à la place du premier moyen d'estimation 32. Par ailleurs, ce moyen d'estimation 60 tel que décrit à la figure 3 peut aussi être utilisé pour estimer le bruit de combustion Brₑ à la place du deuxième moyen d'estimation 40.

## Revendications

1. Système de commande de la combustion dans un moteur à combustion interne (2) de véhicule automobile, comprenant un premier actionneur (6) apte à contrôler un taux d'oxydes d'azote émis par le moteur (2), un deuxième actionneur (7) apte à contrôler un bruit de combustion du moteur (2), un premier moyen de régulation (30) apte à piloter le premier actionneur (6) pour réguler en boucle fermée le taux d'oxydes d'azote émis par le moteur (2) et un deuxième moyen de régulation (31) apte à piloter le deuxième actionneur (7) pour réguler en boucle fermée le bruit de combustion du moteur (2), le moteur (2) comprenant au moins un cylindre (8) et un piston mobile (9) entraîné par l'intermédiaire d'un vilebrequin (11), le système comprenant en outre des moyens (4,5) pour mesurer les variations temporelles de l'angle du vilebrequin et de la pression interne dudit cylindre et des moyens d'estimation (32,40) aptes à estimer respectivement un taux d'oxydes d'azote émis par le moteur et un bruit de combustion du moteur à partir desdites mesures, le premier moyen de régulation (30) étant apte à piloter le premier actionneur (6) à partir d'une première différence (d1) entre une première consigne et ladite estimation du taux d'oxydes d'azote, et le deuxième moyen de régulation (31) étant apte à piloter le deuxième actionneur (7) à partir d'une deuxième différence (d2) entre une deuxième consigne et ladite estimation du bruit de combustion, multipliée par la première différence (d1) élaborée par le premier moyen de régulation (30).

2. Procédé de commande de la combustion dans un moteur à combustion interne (2) de véhicule automobile, comprenant une première régulation en boucle fermée d'un taux d'oxydes d'azote émis par le moteur (2) afin de piloter un premier actionneur (6) et une deuxième régulation en boucle fermée d'un bruit de combustion du moteur (2) afin de piloter un deuxième actionneur (7), le moteur (2) comprenant au moins un cylindre (8) et un piston mobile (9) entraîné par l'intermédiaire d'un vilebrequin (11), le procédé comprenant en outre une mesure des variations temporelles de l'angle du vilebrequin et de la pression interne du cylindre, une première et deuxième estimations respectivement d'un taux d'oxydes d'azote émis par le moteur (2) et d'un bruit de combustion du moteur (2) à partir desdites mesures, et lors de la première régulation, on régule le taux d'oxydes d'azote émis par le moteur (2) à partir d'une première différence entre une première consigne et ladite première estimation du taux d'oxydes d'azote, et lors de la deuxième régulation, on régule le bruit de combustion du moteur (2) à partir d'une deuxième différence entre une deuxième consigne et ladite deuxième estimation du bruit de combustion, multipliée par la première différence entre la première consigne et la première estimation du taux d'oxydes d'azote.

## Patentansprüche

1. System zur Steuerung der Verbrennung in einem Verbrennungsmotor (2) eines Kraftfahrzeugs, umfassend einen ersten Aktor (6), der dazu in der Lage ist, einen Gehalt an durch den Motor (2) emittierten Stickoxiden zu steuern, einen zweiten Aktor (7), der dazu in der Lage ist, ein Verbrennungsgeräusch des Motors (2) zu steuern, ein erstes Regulierungsmittel (30), das dazu in der Lage, den ersten Aktor (6) anzusteuern, um in einer geschlossenen Schleife den Gehalt an durch den Motor (2) ausgestoßenen Stickoxiden zu regulieren, und ein zweites Regulierungsmittel (31), das dazu in der Lage ist, den zweiten Aktor (7) anzusteuern, um in einer geschlossenen Schleife das Verbrennungsgeräusch des Motors (2) zu regulieren, wobei der Motor (2) zumindest einen Zylinder (8) und einen mit Hilfe einer Kurbelwelle (11) angetriebenen beweglichen Kolben (9) umfasst, wobei das System ferner Mittel (4, 5) zum Messen der zeitlichen Veränderungen des Winkels der Kurbelwelle und des Innendrucks des Zylinders und Schätzmittel (32, 40), die dazu in der Lage sind, anhand der Messungen einen Gehalt an durch den Motor emittierten Stickoxiden bzw. ein Verbrennungsgeräusch des Motors zu schätzen, umfasst, wobei das erste Regulierungsmittel (30) dazu in der Lage ist, ausgehend von einer ersten Differenz (d1) zwischen einem ersten Sollwert und der Schätzung des Stickstoffgehalts den ersten Aktor (6) anzusteuern, und wobei das zweite Regulierungsmittel (31) dazu in der Lage ist, ausgehend von einer zweiten Differenz (d2) zwischen einem zweiten Sollwert und der Schätzung des Verbrennungsgeräuschs, multipliziert mit der durch das erste Regulierungsmittel (30) ermittelten ersten Differenz (d1), den zweiten Aktor (7) anzusteuern.

2. Verfahren zur Steuerung der Verbrennung in einem Verbrennungsmotor (2) eines Kraftfahrzeugs, umfassend eine erste Regulierung eines Gehalts an durch den Motor (2) ausgestoßenen Stickoxiden in einer geschlossenen Schleife zum Ansteuern eines ersten Aktors (6) und eine zweite Regulierung eines Verbrennungsgeräuschs des Motors (2) in einer geschlossenen Schleife zum Ansteuern eines zweiten Aktors (7), wobei der Motor (2) zumindest einen Zylinder (8) und einen mit Hilfe einer Kurbelwelle (11) angetriebenen beweglichen Kolben (9) umfasst, wobei das Verfahren ferner eine Messung der zeitlichen Veränderungen des Winkels der Kurbelwelle und des Innendrucks des Zylinders, eine erste und eine zweite Schätzung eines Gehalts an durch den Motor (2) emittierten Stickoxiden bzw. eines Verbrennungsgeräuschs des Motors (2) auf der Grundlage der Messungen umfasst und wobei bei der ersten Regulierung der Gehalt an durch den Motor (2) ausgestoßenen Stickoxiden auf der Grundlage einer Differenz zwischen einem ersten Sollwert und der ersten Schätzung des Stickstoffgehalts reguliert wird und wobei bei der zweiten Regulierung das Verbrennungsgeräusch des Motors (2) auf der Grundlage einer zweiten Differenz zwischen einem zweiten Sollwert und der zweiten Schätzung des Verbrennungsgeräuschs, multipliziert mit der ersten Differenz zwischen dem ersten Sollwert und der ersten Schätzung des Stickstoffgehalts, reguliert wird.

## Claims

1. System for controlling combustion in an internal combustion engine (2) of a motor vehicle, comprising a first actuator (6) capable of controlling a rate of nitrogen oxides emitted by the engine (2), a second actuator (7) capable of controlling a combustion noise of the engine (2), a first regulation means (30) capable of driving the first actuator (6) to regulate, in closed loop mode, the rate of nitrogen oxides emitted by the engine (2) and a second regulation means (31) capable of driving the second actuator (7) to regulate, in closed loop mode, the combustion noise of the engine (2), the engine (2) comprising at least one cylinder (8) and a mobile piston (9) driven via a crank shaft (11), the system also comprising means (4, 5) for measuring the temporal variations of the angle of the crank shaft and of the internal pressure of said cylinder and estimation means (32, 40) capable of estimating, respectively, a rate of nitrogen oxides emitted by the engine and a combustion noise of the engine from said measurements, the first regulation means (30) being capable of driving the first actuator (6) on the basis of a first difference (d1) between a first setpoint and said estimation of the rate of nitrogen oxides, and the second regulation means (31) being capable of driving the second actuator (7) on the basis of a second difference (d2) between a second setpoint and said estimation of the combustion noise, multiplied by the first difference (d1) generated by the first regulation means (30).

2. Method for controlling combustion in an internal combustion engine (2) of a motor vehicle, comprising a first closed loop mode regulation of a rate of nitrogen oxides emitted by the engine (2) in order to drive a first actuator (6) and a second closed loop mode regulation of a combustion noise of the engine (2) in order to drive a second actuator (7), the engine (2) comprising at least one cylinder (8) and a mobile piston (9) driven via a crank shaft (11), the method also comprising a measurement of the temporal variations of the angle of the crank shaft and of the internal pressure of the cylinder, a first and second estimations, respectively, of a rate of nitrogen oxides emitted by the engine (2) and of a combustion noise of the engine (2) on the basis of said measurements, and, in the first regulation, the rate of nitrogen oxides emitted by the engine (2) is regulated on the basis of a first difference between a first setpoint and said first estimation of the rate of nitrogen oxides, and, in the second regulation, the combustion noise of the engine (2) is regulated on the basis of a second difference between a second setpoint and said second estimation of the combustion noise, multiplied by the first difference between the first setpoint and the first estimation of the rate of nitrogen oxides.
